# FASCICULE DE BREVET EUROPEEN

(11) **EP 0 327 428 B1**
(45) Date de publication et mention de la délivrance du brevet: **03.06.1992**
(21) Numéro de dépôt: 89400210.4
(22) Date de dépôt: 26.01.1989
(51) Int. Cl.: E04C 2/26

(54) **Panneau d'isolation thermique et acoustique**
Wärme- und Schallisolierende Platte
Heat and sound insulating panel

(30) Priorité: 01.02.1988 FR 8801107
(43) Date de publication de la demande: 09.08.1989
(73) Titulaire: ISOVER SAINT-GOBAIN, F-92400 Courbevoie (FR)
(72) Inventeur: Rias, Jean-Claude, F-78670 Villenes sur Seine (FR); Zinzius, Roger, F-71640 Givry (FR)
(74) Mandataire: Le Vaguerèse, Sylvain Jacques

(56) Documents cités:
- DE-U- 8 532 239
- FR-A- 1 560 474
- FR-A- 2 443 925

## Description

L'invention a trait à un panneau d'isolation thermique et acoustique destiné notamment à l'isolation des sous-toitures sèche, ou à la constitution de plafonds suspendus notamment pour des bâtiments industriels ou destinés au public tels des locaux commerciaux, des salles de spectacles, etc...

Un tel panneau est normalement constitué par une couche de base en fibres minérales, par exemple en fibres de verre, munie côté apparent d'une couche de parement qui lui confère un aspect fini décoratif. Cette couche de parement est par exemple un film en polychlorure de vinyle, un voile en fibres de verre obtenu de préférence par voie humide ou encore un film d'aluminium éventuellement couché sur papier kraft.

D'un point de vue aspect décoratif, les parements en voile de verre sont nettement supérieurs à ceux en d'autres matériaux car ils peuvent être peints et s'harmoniser au décor. Mais ces parements en voile de verre présentent le grave inconvénient d'être perméable à l'air et à la vapeur d'eau. Or, à l'arrière d'un tel panneau - par exemple dans l'espace compris entre la dalle du plancher de l'étage supérieur et le plafond suspendu - la pression ambiante est en règle générale différente de celle qui règne dans la pièce. En conséquence, il s'établit un flux d'échange gazeux au travers du panneau constitué de deux couches poreuses qui deviennent de véritables filtres à poussières et les panneaux sont rapidement noircis.

Des parements imperméables du type film aluminium ne peuvent être peints et sont donc plus spécialement adaptés à des halls d'usine où l'aspect finition a une moindre importance. De plus, ils réfléchissent au moins pour partie les ondes sonores quine peuvent donc plus être amorties par la couche de base en fibres de verre. L'isolation acoustique est de ce fait fortement amoindrie.

D'autre part, le mode d'utilité allemand DE-U-85 32 239 décrit un panneau d'isolation thermique constitué d'une couche isolante et d'une couche de parement en voile de verre. Entre ces deux couches est éventuellement insérée une feuille d'aluminium faisant office de pare-vapeur. Mais la disposition essentiellement verticale des fibres constituant la couche isolante, et d'autre part la nécessité pour obtenir l'effet pare-vapeur d'une épaisseur de la feuille d'aluminium de plus de 12 microns, nuisent à tout caractère acoustique. En effet, toute feuille d'aluminium d'une épaisseur supérieure à 9 microns va réfléchir les ondes sonores interdisant par conséquent leur absorption par la couche isolante poreuse en fibres minérales.

Par ailleurs, il est connu de FR-A-2 443 925 un panneau isolant comportant une plaque de peau imperméable à la vapeur d'eau faite d'une feuille métallique en sandwich entre deux feuilles en non-tissé de verre auxquels la feuille métallique est collée par un film adhésif. Les feuilles en non-tissé fournissent une base d'accrochage permettant un collage efficace sur l'âme isolante. Là encore le problème de la perte des propriétés acoustiques n'est pas évoqué et il n'est fait nulle mention de ce que le sandwich ainsi réalisé permettrait le cas échéant de travailler avec des feuilles métalliques très minces sans perdre le caractère pare-vapeur recherché.

Enfin, il a été proposé dans le brevet FR-B 1 560 474 de réaliser des contre-parements de panneaux à l'aide de feuilles métalliques, notamment de feuilles d'aluminium d'une épaisseur choisie entre 5 et 25 microns, collée au corps-support par une couche de polyéthylène fondue. Dans ce cas, la feuille métallique sert à contrebalancer la déformation du parement principal et lorsque le besoin d'un pare-vapeur se fait sentir, ce rôle est dévolu à une couche ou feuille de polyéthylène supplémentaire, prévue sur la face externe de la feuille métallique.

La présente invention a pour objet un panneau d'isolation thermique et acoustique qui associe à une bonne qualité esthétique de bonnes performances d'isolation thermique et acoustique et d'un entretien simplifié.

Selon l'invention ce problème est résolu par un panneau d'isolation thermique et acoustique comportant une couche isolante en fibres minérales notamment en fibres de verre liées par une résine synthétique, une couche de surfaçage constituée par un voile en fibres de verre, un film thermocollant en polyéthylène réactivable à la chaleur d'un grammage inférieur à 40g/m², un film aluminium d'une épaisseur inférieure ou égale à 9 microns, collé à une couche de parement constituée par un voile en fibres de verre.

La couche extérieure d'un tel panneau est constituée d'un voile de fibres de verre de préférence obtenu par voie humide, suivant une' technique analogue aux techniques de fabrication du papier, à partir de fibres de verre étirées en continu, puis coupées (fibres dites textile). L'aspect rappelle ainsi fortement celui d'un tissu d'ameublement ; de plus un voile de fibres de verre peut être teint aux couleurs choisies.

La couche isolante est formée de fibres minérales produites de préférence par centrifugation et étirage aux moyens de courants gazeux à haute température et à vitesse élevée conformément au procédé de fibrage décrit dans le brevet EP 91 866 suivant une technique usuelle pour la fabrication de matelas isolants ; un liant organique étant pulvérisé directement sur les fibres dans la hotte de fibrage. A titre de liant organique on utilise tout type de résine connue dans l'industrie des fibres minérales, notamment des résines phénolformaldehyde modifiées ou non à l'urée ou des résines mélaminées qui présentent une résistance au feu améliorée. L'épaisseur de la couche isolante est généralement comprise entre 10 et 100 mm, son grammage entre 700 et 2500 g/m², pour des fibres de verre, ce qui donne des panneaux très légers dont les dimensions (par exemple de 600 x 1200 mm) permettent une pose simple et rapide.

Entre ces deux couches poreuses, très perméables à l'air et à la vapeur d'eau, on associe selon l'invention un film thermocollant à faible perméabilité à l'air et surtout à la vapeur d'eau et un film d'aluminium d'une épaisseur inférieure ou égale à 9 microns, collé à la couche de parement. Le film aluminium assure une moindre perméabilité à la vapeur d'eau du panneau. Toutefois, l'épaisseur du film aluminium doit être limitée à au plus 9 microns faute de quoi le panneau perd toute qualité d'isolation acoustique, la feuille d'aluminium refléchissant les ondes sonores. Or, l'étanchéité d'une feuille d'aluminium à la vapeur d'eau ne peut être considérée comme suffisante que dans la mesure où son épaisseur dépasse 12 microns. Le problème posé par ce caractère partiellement poreux de la feuille aluminium est résolu par l'utilisation d'un film thermocollant qui assure la liaison entre la couche isolante de base et ce film aluminium ; ce film thermocollant permet l'obtention d'une suface de collage qui présente une perméabilité fortement affaiblie par rapport à celle obtenu avec des points de colle. De préférence, ce film thermocollant est couché directement sur un complexe voile décoratif peint - colle - aluminium. L'activation du film thermocollant est obtenu au moyen d'une table chauffante ou de tout autre moyen équivalent. Ce film thermocollant est par exemple un film de polyéthylène d'un grammage inférieur à 40 g/m² ce qui est suffisant pour obtenir une liaison solide. Un film thermocollant d'une aussi faible épaisseur n'est lui-même pas parfaitement imperméable toutefois en associant avec le film aluminium on obtient une barrière étendue suffisamment étanche.

La solidité de la liaison entre le film thermocollant et la couche isolante en fibres minérales, notamment en fibres de verre est d'autant meilleure que la surface de la couche isolante est lisse. Ce caractère lisse peut être obtenu dès le stade d'obtention du matelas isolant. Ainsi, on peur munir la couche isolante d'une couche de surfaçage de préférence formée par un voile en fibres de verre - par exemple en fibres de verre textiles - sur lequel sont directement recueillies les fibres de verre d'isolation au moment de la fabrication du matelas isolant ; la liaison définitive entre ce voile de surfaçage et la couche de fibres isolantes est ainsi réalisée au moyen de la résine liant entre elles les fibres. Le voile de surfaçage est de préférence obtenu suivant une technique papetière ce qui lui confère une épaisseur assez constante sur toute sa surface. De plus il améliore la résistance mécanique de panneau qui est rigidifié sans qu'il soit nécessaire d'augmenter sa densité et donc son poids.

Comme indiqué précédemment l'aspect décoratif du panneau est dû au voile peint extérieur. De préférence on dépose uniformément une première couche de peinture soit par exemple 50 g/m² qui sert de teinture de fond puis au moyen de rouleaux d'impression une seconde couche, éventuellement dans une autre couleur, ce qui fournit un motif de décor. La couche de teinture de fond sert de masque et supprime l'aspect brillant et les reflets de la couche aluminisée placée derrière le voile poreux qui de ce fait est partiellement transparent.

Le panneau selon l'invention s'empoussière peu, constitue une barrière à la vapeur d'eau suffisante pour que le panneau puisse être utilisé comme faux plafond y compris sous le dernier niveau d'un bâtiment, sans risque de condensation, et tout en assurant une isolation acoustique et thermique de qualité.

## Revendications

1. Panneau d'isolation thermique et acoustique comportant une couche isolante en fibres minérales notamment en fibres de verre liées par une résine synthétique, un film thermocollant en polyéthylène réactivable à la chaleur, un film aluminium collé à une couche de parement constituée par un voile en fibres de verre, **caractérisé en ce que** le film aluminium est d'une épaisseur inférieure ou égale à 9 microns, le film thermocollant en polyéthylène d'un grammage inférieur à 40g/m² **et en ce qu'**entre la couche isolante en fibres minérales, notamment en fibres de verre et le film thermocollant est associée une couche de surfaçage constituée par un voile en fibres de verre.

2. Panneau suivant une des revendications précédentes, **caractérisé en ce que** la couche isolante en fibres minérales, notamment en fibres de verre à un grammage compris entre 700 et 2500g/m².

3. Panneau suivant une des revendications précédentes, **caractérisé en ce que** la couche de parement est peinte et reçoit une couche de teinture et une couche d'impression.

## Patentansprüche

1. Wärme- und Schallisolierplatte, mit einer Isolierlage aus Mineralfasern, nämlich mittels synthetischem Harz gebundenen Glasfasern, einem wärmeklebenden Film aus Polyethylen, welches durch Wärme wieder aktivierbar ist, einem Aluminiumfilm, der auf eine Außenlagenschicht geklebt ist, welche aufgebaut ist aus einem Glasfaser-Voile, dadurch gekennzeichnet, daß der Aluminiumfilm eine Dicke von kleiner oder gleich 9 Mikron, der wärmeklebende Film aus Polyethylen ein Quadratmetergewicht unter 40 g/m² aufweist; und daß zwischen der Isolierlage aus Mineralfasern, nämlich aus Glasfasern, und dem wärmeklebenden Film eine plane Lage aus einem Glasfaser-Voile, angeordnet ist.

2. Platte nach einem der vorhergehenden Ansprüche, dadurch gekennzeichnet, daß die Isolierlage aus Mineralfasern, nämlich Glasfasern, ein Quadratmetergewicht aufweist, welches zwischen 700 und 2500 g/m² liegt.

3. Platte nach einem der vorhergehenden Ansprüche, dadurch gekennzeichnet, daß die Außenlagenschicht gestrichen ist und eine Färbeschicht und eine Druckschicht aufweist.

## Claims

1. Heat and sound insulating panes comprising an insulating layer of mineral fibres, in particular glass fibres bonded by a synthetic resin, a heat-sealing film of polyethylene which can be reactivated by heat, an aluminium foil bonded to a surfacing layer comprising a glass fibre sheet, characterised in that the thickness of the aluminium foil is less than or equal to 9 microns, the polyethylene heat-sealing film has a basic weight of less than 40 g/m²; and in that between the mineral fibre insulating layer, in particular of glass fibres, and the heat-sealing film there is associated a surfacing layer consisting of a glass fibre sheet.

2. Panel according to the preceding claim, characterised in that the insulating layer of mineral fibres, in particular glass fibres, has a basic weight of between 700 and 2500 g/m².

3. Panel according to either of the preceding claims, characterised in that the surfacing layer is painted and receives a coat of paint and a layer of printing.
